# FASCICULE DE BREVET EUROPEEN

(11) **EP 0 932 094 B1**
(45) Date de publication et mention de la délivrance du brevet: **03.09.2003**
(21) Numéro de dépôt: 99400022.2
(22) Date de dépôt: 07.01.1999
(51) Int. Cl.: G05F 3/26

(54) **Dispositif de génération d'impulsions de courant à faible bruit**
Vorrichtung zur Erzeugung rauscharmer Stromstösse
Low-noise impulse current generation apparatus

(30) Priorité: 26.01.1998 FR 9800766
(43) Date de publication de la demande: 28.07.1999
(73) Titulaire: ALCATEL, 75008 Paris (FR)
(72) Inventeur: Genest, Pierre, 95430 Butry sur Oise (FR); Yang, Fuji, 92111 Clichy (FR)
(74) Mandataire: Lamoureux, Bernard

(56) Documents cités:
- EP-A- 0 768 760
- US-A- 5 363 065
- US-A- 5 461 304

## Description

Le domaine de l'invention est celui des dispositifs de génération d'impulsions de courant, aussi appelés pompes de charges.

Plus précisément. l'invention concerne un dispositif de génération d'impulsions de courant à faible bruit.

L'invention s'applique notamment, mais non exclusivement, à la génération d'impulsions de courant à faible bruit pour un comparateur de phase compris dans un synthétiseur d'un terminal de radiocommunication.

D'une façon générale, chaque dispositif de ce type comprend des moyens de génération d'impulsions de courant, coopérant avec des moyens de polarisation. Les moyens de polarisation fournissent une tension de polarisation aux moyens de génération d'impulsions de courant.

On distingue deux grandes familles de dispositifs de génération d'impulsions de courant selon la structure de base formée par les moyens de polarisation et les moyens de génération d'impulsions de courant. En effet, cette structure de base est soit de type miroir de courant commuté, soit de type source de courant cascodée.

On rappelle que, d'une façon générale, un dispositif de génération d'impulsions de courant à miroir de courant commuté (cf. figure 1) génère des impulsions de courant grâce à une commutation commandée des moyens de commutation ϕ et $\overline{\text{ϕ}}$. Une telle commutation commandée est réalisée à une fréquence fonction de la fréquence des impulsions désirée. Ainsi, pour générer une impulsion de courant, deux phases successives sont mises en oeuvre. Lors d'une première phase, les moyens de commutation ϕ sont fermés et les moyens de commutation $\overline{\text{ϕ}}$ sont ouverts, de façon à créer en sortie (au niveau de la source du transistor des moyens de génération d'impulsions de courant), un passage du courant. La valeur algébrique du courant correspond, pour ce premier type de dispositif, à celle du courant sortant de la source du transistor des moyens de polarisation. Lors d'une seconde phase, les moyens de commutation ϕ sont ouverts et les moyens de commutation ϕ sont fermés, de façon à bloquer le passage du courant. Pour générer un train d'impulsions de courant, ces deux phases sont réitérées à une fréquence égale à celle recherchée pour les impulsions de courant en sortie et correspondant à celle imposée par la commande d'ouverture et de fermeture des moyens de commutation.

Quant au dispositif de génération d'impulsions de courant à source de courant cascodée (cf figure 2), il génère des impulsions de courant grâce à une commutation commandée des seuls moyens de commutation $\overline{\text{ϕ}}$ . Une telle commutation commandée est mise en oeuvre à une fréquence fonction de celle des impulsions désirée. Lors d'une première phase, les moyens de commutation $\overline{\text{ϕ}}$ sont en position ouverte, cet état permet, en sortie (au niveau de la source du transistor cascodée), un passage du courant. Lors d'une seconde phase, les moyens de commutation $\overline{\text{ϕ}}$ sont en position fermée, de façon à bloquer en sortie le passage du courant. Pour générer un train d'impulsions de courant, ces deux phases sont, comme pour le premier type de dispositif, réitérées à une fréquence égale à celle recherchée pour les impulsions de courant en sortie et correspondant à celle imposée par la commande des commutations.

Cependant, les moyens de polarisation de ces deux différents types de dispositifs de génération d'impulsions de courant génèrent du bruit indésirable. En effet, les éléments compris dans ces moyens de polarisation ne présentent pas un comportement idéal et donc génèrent du bruit. Un tel bruit (notamment celui dû à la ou aux sources de courant et celui dû aux imperfections des divers éléments compris dans les moyens de polarisation) est récupéré par les moyens de génération d'impulsions de courant et également transmis, éventuellement de façon amplifiée, en aval de ces derniers moyens.

Par ailleurs, les moyens de polarisation présentent une réjection d'alimentation qui est également gênante. En effet, une réjection d'alimentation insuffisante perturbe la majorité des éléments situés en aval des moyens de polarisation.

On connaît dans l'état de la technique une solution visant à diminuer le bruit. Cette solution consiste à isoler les alimentations du système les utilisant. Une telle solution n'est pas satisfaisante car difficilement compatible avec un système intégré. En effet, d'importants couplages restent présents à l'intérieur du système, engendrant des perturbations.

Une autre solution connue consiste à utiliser un circuit logique à faible injection de charges. Or, cette autre solution est également peu avantageuse car difficilement compatible avec un système dont on cherche à diminuer l'encombrement. En effet, un tel circuit logique à faible injection de charges nécessite l'ajout de nouveaux éléments.

La présente invention a notamment pour objectif de pallier ces différents inconvénients de l'état de la technique.

Plus précisément, l'un des objectifs de la présente invention est de fournir un dispositif de génération d'impulsions de courant permettant son intégration dans le système qui l'utilise.

Un objectif supplémentaire de l'invention est de fournir un tel dispositif permettant de réduire fortement, voire supprimer les différents bruits engendrés par les moyens de polarisation.

Un autre objectif de l'invention est de fournir un tel dispositif permettant sa fabrication de façon simple.

Un objectif complémentaire est de fournir un tel dispositif permettant d'optimiser les coûts de fabrication.

Ces différents objectifs, ainsi que d'autres qui apparaîtront par la suite, sont atteints, selon l'invention, à l'aide d'un dispositif de génération d'impulsions de courant, du type comprenant des moyens de génération d'impulsions de courant et des moyens de polarisation, fournissant une tension de polarisation auxdits moyens de génération,
caractérisé en ce que ledit dispositif comprend en outre des moyens de maintien de ladite tension de polarisation, reliés d'une part auxdits moyens de génération et d'autre part, via des moyens de commutation, auxdits moyens de polarisation,
et en ce que lesdits moyens de commutation peuvent prendre successivement les deux positions suivantes :
- une position fermée, dite de réglage, dans laquelle ils relient lesdits moyens de maintien auxdits moyens de polarisation, de façon que lesdits moyens de maintien acquièrent ladite tension de polarisation fournie par lesdits moyens de polarisation ;
- une position ouverte, dite de fonctionnement, dans laquelle ils isolent lesdits moyens de maintien desdits moyens de polarisation, lesdits moyens de maintien fournissant auxdits moyens de génération ladite tension de polarisation préalablement acquise, de façon que lesdits moyens de génération génèrent au moins une impulsion de courant à faible bruit.

Le principe général de l'invention repose donc sur l'isolement des moyens de polarisation par rapport aux moyens de génération d'impulsions de courant, lorsqu'une impulsion doit être générée.

En d'autres termes, on empêche la transmission du bruit généré par les moyens de polarisation.

Ainsi, l'invention propose une architecture simple que l'on peut aisément intégrer dans le système qui l'utilise.

Il est à noter que l'introduction des moyens de maintien et de commutation présente un coût peu élevé.

De façon avantageuse, lesdits moyens de polarisation et lesdits moyens de génération forment ensemble une structure de base appartenant au groupe comprenant : un miroir de courant commuté et une source de courant cascodée.

Ainsi, la présente invention peut être mise en oeuvre notamment avec les deux grandes familles de dispositifs de génération d'impulsions de courant.

Selon une variante avantageuse, ladite structure de base est dédoublée, de façon à pouvoir générer des impulsions positives et/ou des impulsions négatives.

Il est clair que, d'une façon générale, la présente invention peut être mise en oeuvre quelles que soient les modifications connues et apportées aux structures de base.

Dans un premier mode de réalisation préférentiel de l'invention, lesdits moyens de maintien comprennent au moins un élément capacitif.

Dans un second mode de réalisation préférentiel de l'invention, lesdits moyens de maintien sont constitués au moins en partie par la capacité de grille d'un transistor MOS compris dans lesdits moyens de génération.

Une telle caractéristique présente l'avantage, par rapport au premier mode de réalisation, de ne nécessiter aucun composant supplémentaire pour une structure de base du type à source de courant cascodée.

Avantageusement, lesdits moyens de commutation comprennent au moins un transistor de commutation.

Il est clair que tout dispositif à commutation connu peut être utilisé.

Dans un mode de réalisation particulier de l'invention, lesdits moyens de commutation comprennent en outre au moins une résistance de filtrage montée en parallèle sur ledit au moins un transistor de commutation.

Ainsi, cette résistance montée en parallèle sur le transistor de commutation coopère avec l'élément capacitif des moyens de maintien pour filtrer le bruit.

Une telle caractéristique permet également de diminuer le nombre d'impulsions nécessaires pour atteindre la valeur de l'amplitude du courant désirée. En d'autres termes, cela autorise un démarrage plus rapide. En effet, en pratique lorsqu'un transistor MOS (pour "Metal Oxyde Semiconductor" en anglais) joue le rôle des moyens de commutation, des éléments parasites de ce transistor empêchent la commutation idéale. C'est cette résistance montée en parallèle sur le transistor de commutation qui pallie en grande partie aux influences des éléments parasites.

Cela permet aussi de n'effectuer qu'une seule acquisition et donc une seule phase de réglage.

L'invention concerne également un comparateur de phase comprenant un dispositif de génération d'impulsions de courant selon l'invention, tel que précité.

En outre, la présente invention concerne un synthétiseur comprenant un comparateur de phase selon l'invention, tel que précité.

L'invention peut notamment être utilisée dans un terminal de radiocommunication d'un dispositif de génération d'impulsions de courant selon l'invention, lesdits moyens de commutation dudit dispositif pouvant prendre :
- ladite position de fonctionnement lorsque ledit terminal est dans une phase d'émission et/ou de réception ;
- ladite position de réglage lorsque ledit terminal est dans une phase d'inactivité.

En effet, le terminal disposant d'une phase de repos et d'une phase d'activité peut mettre en oeuvre le dispositif de génération d'impulsions de courant à faible bruit selon l'invention.

La phase de repos est avantageusement utilisée pour que les moyens de maintien fassent l'acquisition de la tension de polarisation, avec les moyens de commutation en position fermée. Quant à la phase d'activité, elle bénéficie de l'isolement des moyens de maintien des moyens de polarisation avec les moyens de commutation en position ouverte.

D'autres caractéristiques et avantages de l'invention apparaîtront à la lecture de la description suivante de deux modes de réalisation préférentiels de l'invention, donnés à titre de simples exemples indicatifs et non limitatifs et des dessins annexés dans lesquels :
- les figures 1 et 2 illustrent chacune un dispositif connu de génération d'impulsions de courant, à structure de base respectivement de type miroir de courant commuté (fig.1) et de type source de courant cascodée (fig.2);
- la figure 3 illustre un schéma simplifié d'un premier mode de réalisation particulier d'un dispositif, selon l'invention, de génération d'impulsions de courant ;
- la figure 4 illustre un schéma simplifié d'un second mode de réalisation particulier d'un dispositif, selon l'invention, de génération d'impulsions de courant ; et
- la figure 5 illustre un schéma simplifié d'un train d'impulsions de courant généré par une variante de réalisation du dispositif selon l'invention de la figure 4.

L'invention concerne donc un dispositif de génération d'impulsions de courant permettant de diminuer considérablement l'influence des différents bruits générés par les moyens de polarisation notamment sur le système qui l'utilise.

On présente maintenant, en relation avec le schéma de la figure 3, un premier mode de réalisation d'un dispositif, selon l'invention, de génération d'impulsions de courant.

De façon classique, un dispositif de génération d'impulsions de courant comprend des moyens 31 de polarisation et des moyens 33 de génération d'impulsions de courant. Ces moyens 31 de polarisation délivrent une tension de polarisation aux moyens 33 de génération d'impulsions de courant via des moyens 321 de commutation. Dans ce premier mode de réalisation d'un dispositif de génération d'impulsions de courant, les moyens 31 de polarisation et les moyens 33 de génération forment ensemble une structure de base à miroir de courant commuté.

Egalement de façon classique, les moyens 31 de polarisation comprennent des moyens 311 de création de courant et une source 312 de courant. Ces moyens 311 de création de courant peuvent être un transistor MOS T₁, dont la source est reliée à la tension d'alimentation V_{DD}, la grille est reliée aux moyens 321 de commutation et le drain est relié à la source 312 de courant. Ces éléments, à savoir le transistor T₁ et la source 312 de courant, présentent eux-mêmes des éléments parasites entraînant une génération de courant parasite. Ainsi, le transistor T₁ génère une source 314 de courant de bruit du transistor T ₁ et la source 312 de courant génère une source 313 de courant de bruit de la source 312 de courant.

Toujours de façon classique, les moyens 33 de génération comprennent des moyens 331 de création de courant ainsi que des moyens 322a, 322b de commutation. Les moyens 331 de création de courant peuvent être un transistor MOS T₂ commandé en tension. Ainsi, lorsque les moyens 322a, 322b de commutation sont respectivement fermés et ouverts, une tension de polarisation se présente en entrée (c'est-à-dire sur la grille du transistor T2) ; le transistor T₂ est passant et le courant sortant de la source du transistor T₂ est donc égal en amplitude à la valeur du courant traversant la source du transistor T₁ des moyens 31 de polarisation. A l'inverse, lorsque les moyens 322a, 322b de commutation sont respectivement ouverts et fermés, la tension d'alimentation V_{DD} se présente en entrée (sur la grille du transistor T₂) ; le transistor T₂ est bloqué et le courant sortant du drain du transistor T₂ s'annule. De cette manière, les moyens 322a, 322b de commutation sont alternativement fermés et ouverts pour générer un train d'impulsions de courant.

Selon l'invention, le dispositif de génération d'impulsions de courant comprend en outre des moyens 34 de maintien de la tension de polarisation, reliés d'une part aux moyens 33 de génération, et d'autre part, via des moyens 321 de commutation, aux moyens 31 de polarisation. Les moyens 321 de commutation peuvent occuper successivement les deux positions suivantes :
- une position fermée, dite de réglage, dans laquelle ils relient les moyens 34 de maintien aux moyens 31 de polarisation, de façon que les moyens 34 de maintien acquièrent la tension de polarisation fournie par les moyens 31 de polarisation ;
- une position ouverte, dite de fonctionnement, dans laquelle ils isolent les moyens 34 de maintien des moyens 31 de polarisation, les moyens 34 de maintien fournissant aux moyens 33 de génération la tension de polarisation préalablement acquise, de façon que les moyens 33 de génération génèrent au moins une impulsion de courant à faible bruit.

De cette façon, en phase de réglage (c'est-à-dire lorsque les moyens 321 de commutation sont en position fermée) les moyens 34 de maintien permettent d'enregistrer et de conserver en mémoire la tension de polarisation. C'est cette tension de polarisation qui permet la commande des moyens 33 de génération d'impulsion de courant. Ainsi, si les moyens 34 de maintien appliquent la tension de polarisation en entrée du transistor T₂, cela provoque l'apparition d'un courant de sortie au niveau du drain de ce transistor T₂. Cela permet de générer une impulsion de courant.

Lorsque ces moyens 321 de commutation sont en position ouverte, les moyens 34 de maintien et les moyens 33 de génération se retrouvent déconnectés des moyens 31 de polarisation. De cette manière, les moyens 33 de génération peuvent générer une ou plusieurs impulsions de courant non entachées de bruit provenant des sources 313 et 314 de courant de bruit du transistor T₁ et de la source de courant.

Lorsque les moyens 322a, 322b de commutation respectivement se ferment et s'ouvrent, la tension d'alimentation est appliquée en entrée de la grille du transistor T₂ qui devient bloqué et ne laisse plus le courant passer. En d'autres termes, le courant du drain du transistor T₂ s'annule et provoque le retour à zéro du courant de sortie. Ce fonctionnement est entretenu grâce à la commutation alternée des moyens 322a et 322b de commutation à la fréquence des impulsions de courant voulue.

Les moyens 321, 322a et 322b de commutation comprennent avantageusement chacun un transistor de commutation.

Il est clair qu'au bout d'un certain temps, les moyens 34 de maintien s'étant déchargés, ne présentent plus la tension de polarisation à ses bornes et donc un rafraîchissement peut être nécessaire en réitérant la phase de réglage.

Ces moyens 34 de maintien comprennent avantageusement au moins un élément capacitif.

Il est à noter que cette structure de base de type à miroir de courant commuté peut être dédoublée, de façon connue de l'homme du métier, de façon à pouvoir générer des impulsions de courant positives et/ou des impulsions de courant négatives.

On présente maintenant, en relation avec le schéma de la figure 4, un second mode de réalisation d'un dispositif selon l'invention de génération d'impulsions de courant.

De façon classique, un dispositif de génération d'impulsions de courant comprend des moyens 41 de polarisation et des moyens 43 de génération d'impulsions de courant. Ces moyens 41 de polarisation délivrent une tension de polarisation aux moyens 43 de génération d'impulsions de courant via des moyens 421 de commutation. Dans ce second mode de réalisation d'un dispositif de génération d'impulsions de courant, les moyens 41 de polarisation et les moyens 43 de génération forment ensemble une structure de base à source de courant cascodée.

Egalement de façon classique, les moyens 41 de polarisation comprennent des moyens 311 de création de courant et une source 312 de courant décrits pour le premier mode de réalisation. De même, ces éléments, à savoir le transistor MOS T₁ et la source 312 de courant, présentent eux-mêmes des éléments parasites qui génèrent respectivement une source 314 de courant de bruit du transistor T₁ et une source 313 de courant de bruit de la source 312 de courant. Cependant, selon le second mode de réalisation de la présente invention, la grille et le drain du transistor T₁ sont reliés.

Toujours de façon classique, les moyens 43 de génération comprennent des moyens 431 et 432 de création de courant ainsi que des moyens 421 et 422 de commutation. Les moyens 431 de création de courant peuvent être un transistor MOS T₂ commandé en tension. De même, les moyens 432 de création de courant peuvent également être un transistor MOS T₃. La grille du transistor T₂ est reliée aux moyens 421 de commutation. La souce de ce même transistor T₂ est reliée à la tension d'alimentation. Le drain du transistor T₂ est relié, d'une part à la source de ce transistor T₃, et d'autre part, aux moyens 422 de commutation. La grille du transistor T₃ est reliée à une source d'alimentation en tension continue délivrant une tension de polarisation. La sortie de ce dispositif de génération d'impulsions de courant s'effectue sur le drain de ce transistor T₃.

Selon l'invention, le dispositif de génération d'impulsions de courant comprend en outre des moyens 44 de maintien de la tension de polarisation, reliés d'une part aux moyens 43 de génération, et d'autre part, via des moyens 421 de commutation, aux moyens 41 de polarisation. Les moyens 421 de commutation peuvent occuper successivement les deux positions suivantes :
- une position fermée, dite de réglage, dans laquelle ils relient les moyens 44 de maintien aux moyens 41 de polarisation, de façon que les moyens 44 de maintien acquièrent la tension de polarisation fournie par les moyens 41 de polarisation ;
- une position ouverte, dite de fonctionnement, dans laquelle ils isolent les moyens 44 de maintien des moyens 41 de polarisation, les moyens 44 de maintien fournissant aux moyens 43 de génération la tension de polarisation préalablement acquise, de façon que les moyens 43 de génération génèrent au moins une impulsion de courant à faible bruit.

Lorsque les moyens 421 de commutation sont en position fermée, les moyens 44 de maintien enregistrent la tension de polarisation appliquée à ses bornes. De cette manière, une fois que les moyens 421 de commutation sont en position ouverte, la tension de polarisation maintenue aux bornes des moyens 44 de maintien est appliquée en entrée du transistor T₂. Cela a pour effet que le transistor T₂ laisse passer le courant qui se retrouve en sortie au niveau du drain de ce transistor T₂. La grille du transistor T₃ étant connectée à la tension de polarisation, si les moyens 422 de commutation sont ouverts, le transistor T₃ devient passant. Cela provoque une montée de courant en sortie au niveau du drain du transistor T₃. Lorsque les moyens 422 de commutation se ferment, le transistor T₃ passe en mode bloqué. Il s'ensuit, en sortie, une retombée du courant.

De cette manière, une impulsion de courant est générée. La génération d'une deuxième impulsion de courant est réalisée grâce à une nouvelle fermeture et ouverture des moyens 422 de commutation. Ainsi, un train d'impulsions de courant est généré au rythme des commutations de ces moyens 422 de commutation.

Une telle structure de base peut également être dédoublée, de façon connue de l'homme du métier, pour générer des impulsions positives et/ou négatives.

Comme pour le premier mode de réalisation de la présente invention, les moyens 421 et 422 de commutation comprennent au moins un transistor de commutation et les moyens 44 de maintien comprennent au moins un élément capacitif. Il convient de noter que les moyens 44 de maintien peuvent également être constitués au moins en partie par la capacité de grille du transistor MOS T₂ compris dans les moyens 431 de génération. Cela présente l'avantage de faire l'économie d'au moins un composant, car aucun élément supplémentaire n'est à rajouter.

Il est clair qu'un rafraîchissement de la tension de polarisation aux bornes des moyens 44 de maintien peut être opéré notamment lors d'une décharge importante par exemple de l'élément capacitif de ces moyens 44 de maintien.

Selon une variante avantageuse, lorsque les moyens 421 de commutation sont constitués d'un transistor de commutation, ils comprennent au moins une résistance 45 de filtrage montée en parallèle sur ce transistor. C'est-à-dire que cette résistance 45 de filtrage se trouve connectée entre le drain et la source du transistor de commutation. Cela permet, par association de la résistance 45 avec l'élément capacitif des moyens 44 de maintien, de créer un filtre passe-bas, filtrant de cette manière, les bruits générés par les sources 313 et 314 de courant de bruit. En outre, la valeur relativement petite de la résistance 45 (10 fois inférieure par exemple à celle de R_{dsoff} du transistor de commutation) permet également de réduire la valeur de la résistance équivalente de ces deux résistances en parallèle. En conséquence, le courant en sortie du transistor augmente plus en intensité que si la résistance 45 de filtrage n'est pas présente. Cela a pour effet de diminuer le nombre d'impulsions nécessaires à l'obtention d'une impulsion de courant ayant une amplitude fixe et égale à celle des impulsions de courant du train d'impulsions de courant établi tel qu'illustré en figure 5.

On présente maintenant, en relation avec le schéma de la figure 5, un train d'impulsions de courant généré par la variante (adjonction d'une résistance 45 de filtrage en parallèle sur les moyens 421 de commutation) de la figure 4.

Un train 54 établi d'impulsions de courant non entachés de bruit est généré par exemple grâce à la variante décrite précédemment. Ce train 54 établi d'impulsions de courant présente une amplitude I₀ ainsi qu'une période T imposée par le rythme des moyens 422 de commutation (cf figure 4). Pour parvenir à ce train 54 établi d'impulsions de courant, une zone de transition 51 est nécessaire. Une telle zone de transition 51 correspond à une montée progressive des amplitudes des impulsions de courant situées dans cette zone 51. Ainsi, une première impulsion 52 de courant et une deuxième impulsion 53 de courant présentent respectivement une amplitude I₁ et I₂ différentes de celle du train 54 établi d'impulsions de courant I₀.

Selon la variante avantageuse de la présente invention décrite plus haut (ajout d'une résistance 45 dans les moyens 421 de commutation), on diminue le nombre d'impulsions de courant 52 et 53 nécessaires à l'établissement de l'amplitude du train 54 d'impulsions de courant.

Un dispositif de génération d'impulsions de courant à faible bruit, selon l'invention, peut être compris dans l'étage de sortie d'un comparateur de phase, lui-même compris dans un synthétiseur de fréquence.

Un tel dispositif, selon l'invention, peut par exemple être utilisé dans un terminal de radiocommunication.

Lors d'une phase d'inactivité, par exemple sur un intervalle de temps (pour "time slot" en anglais) de la trame non destiné à la communication du terminal (via une station de base associée à la cellule dans laquelle il se trouve), les moyens 321 ou 421 de commutation peuvent être dans la position de réglage (position fermée).

Lors d'une phase d'activité, par exemple lors d'une phase de réception et/ou émission, ces moyens 321 ou 421 de commutation peuvent être dans la position de fonctionnement (position ouverte).

## Revendications

1. Dispositif de génération d'impulsions de courant, du type comprenant des moyens (33) de génération d'impulsions de courant et des moyens (31) de polarisation, fournissant une tension de polarisation auxdits moyens (33) de génération,
comprenant en outre des moyens (34) de maintien de ladite tension de polarisation, reliés d'une part auxdits moyens (33) de génération et d'autre part, via des moyens (321) de commutation, auxdits moyens (31) de polarisation,
et **caractérisé en ce que** lesdits moyens (321) de commutation peuvent prendre successivement les deux positions suivantes :
- une position fermée, dite de réglage, dans laquelle ils relient lesdits moyens (34) de maintien auxdits moyens (31) de polarisation, de façon que lesdits moyens (34) de maintien acquièrent ladite tension de polarisation fournie par lesdits moyens (31) de polarisation ;
- une position ouverte, dite de fonctionnement, dans laquelle ils isolent lesdits moyens (34) de maintien desdits moyens (31) de polarisation, lesdits moyens (34) de maintien fournissant auxdits moyens (33) de génération ladite tension de polarisation préalablement acquise, de façon que lesdits moyens (33) de génération génèrent au moins une impulsion (51) de courant à faible bruit.

2. Dispositif selon la revendication 1, **caractérisé en ce que** lesdits moyens (31) de polarisation et lesdits moyens (33) de génération forment ensemble une structure de base appartenant au groupe comprenant : un miroir de courant commuté et une source de courant cascodée.

3. Dispositif selon la revendication 2, **caractérisé en ce que** ladite structure de base est dédoublée, de façon à pouvoir générer des impulsions positives et/ou des impulsions négatives.

4. Dispositif selon l'une quelconque des revendications 1 à 3, **caractérisé en ce que** lesdits moyens (34) de maintien comprennent au moins un élément capacitif.

5. Dispositif selon l'une quelconque des revendications 1 à 3, lesdits moyens (31) de polarisation et lesdits moyens (33) de génération formant ensemble une structure de base, éventuellement dédoublée, du type source de courant cascodée, **caractérisé en ce que** lesdits moyens (34) de maintien sont constitués au moins en partie par la capacité de grille d'un transistor MOS compris dans lesdits moyens (33) de génération.

6. Dispositif selon l'une quelconque des revendications 1 à 5, **caractérisé en ce que** lesdits moyens (321, 322a et 322b ; 421, 422) de commutation comprennent au moins un transistor de commutation.

7. Dispositif selon la revendication 6, **caractérisé en ce que** lesdits moyens (321 ; 421) de commutation comprennent en outre au moins une résistance (45) de filtrage montée en parallèle sur ledit au moins un transistor de commutation.

8. Comparateur de phase, **caractérisé en ce qu'**il comprend un dispositif de génération d'impulsions de courant selon l'une quelconque des revendications 1 à 7.

9. Synthétiseur, **caractérisé en ce qu'**il comprend un comparateur de phase selon la revendication 8.

10. Utilisation dans un terminal de radiocommunication d'un dispositif de génération d'impulsions de courant selon l'une quelconque des revendications 1 à 7, lesdits moyens (321; 421) de commutation dudit dispositif pouvant prendre :
- ladite position de fonctionnement lorsque ledit terminal est dans une phase d'émission et/ou de réception ;
- ladite position de réglage lorsque ledit terminal est dans une phase d'inactivité.

## Patentansprüche

1. Vorrichtung für die Erzeugung von Stromimpulsen, die von dem Typ ist, der Stromimpuls-Erzeugungsmittel (33) sowie Vorspannungsmittel (31), die an die Erzeugungsmittel (33) eine Vorspannung anlegen, umfasst,
die außerdem Mitteln (34) zum Halten der Vorspannung, die einerseits mit den Erzeugungsmitteln (33) und andererseits über Umschaltmittel (321) mit den Vorspannungsmitteln (31) verbunden sind, umfasst
und **dadurch gekennzeichnet ist, dass** die Umschaltmittel (321) nacheinander die beiden folgenden Stellungen einnehmen können:
- eine geschlossene Stellung, die Regelungsstellung genannt wird und in der sie die Haltemittel (34) mit den Vorspannungsmitteln (31) verbinden, derart, dass die Haltemittel (34) die von den Vorspannungsmitteln (31) angelegte Vorspannung erfassen;
- eine geöffnete Stellung, die Betriebsstellung genannt wird und in der sie die Haltemittel (34) von den Vorspannungsmitteln (31) trennen, wobei die Haltemittel an die Erzeugungsmittel (33) die vorher erfasste Vorspannung anlegen, derart, dass die Erzeugungsmittel wenigstens einen Stromimpuls (51) mit geringem Rauschen erzeugen.

2. Vorrichtung nach Anspruch 1, **dadurch gekennzeichnet, dass** die Vorspannungsmittel (31) und die Erzeugungsmittel (33) zusammen eine Grundstruktur bilden, die zu der Gruppe gehört, die einen umgeschalteten Stromspiegel und eine kaskadenartig verschaltete Stromquelle umfasst.

3. Vorrichtung nach Anspruch 2, **dadurch gekennzeichnet, dass** die Grundstruktur unterteilt ist, derart, dass positive Impulse und/oder negative Impulse erzeugt werden können.

4. Vorrichtung nach einem der Ansprüche 1 bis 3, **dadurch gekennzeichnet, dass** die Haltemittel (34) wenigstens ein kapazitives Element umfassen.

5. Vorrichtung nach einem der Ansprüche 1 bis 3, bei der die Vorspannungsmittel (31) und die Erzeugungsmittel (33) gemeinsam eine Grundstruktur, die eventuell unterteilt ist, bilden, die vom Typ einer kaskadenartig verschalteten Stromquelle ist, **dadurch gekennzeichnet, dass** die Haltemittel (34) wenigstens teilweise durch die Gate-Kapazität eines in den Erzeugungsmitteln (33) enthaltenen MOS-Transistors gebildet sind.

6. Vorrichtung nach einem der Ansprüche 1 bis 5, **dadurch gekennzeichnet, dass** die Umschaltmittel (321, 322a und 322b; 421, 422) wenigstens einen Umschalttransistor umfassen.

7. Vorrichtung nach Anspruch 6, **dadurch gekennzeichnet, dass** die Umschaltmittel (321; 421) außerdem wenigstens einen Filterungswiderstand (45) umfassen, der zu dem wenigstens Umschalttransistor parallel geschaltet ist.

8. Phasenkomparator, **dadurch gekennzeichnet, dass** er eine Stromimpuls-Erzeugungsvorrichtung nach einem der Ansprüche 1 bis 7 umfasst.

9. Synthetisierer, **dadurch gekennzeichnet, dass** er einen Phasenkomparator nach Anspruch 8 umfasst.

10. Verwendung einer Stromimpuls-Erzeugungsvorrichtung nach einem der Ansprüche 1 bis 7 in einem Funkkommunikations-Endgerät, wobei die Umschaltmittel (321; 421) der Vorrichtung folgende Stellungen einnehmen können:
- die Betriebsstellung, wenn sich das Endgerät in einer Sende- und/oder Empfangsphase befindet;
- die Regelungsstellung, wenn sich das Endgerät in einer Phase der Inaktivität befindet.

## Claims

1. A current pulse generator device comprising current pulse generator means, (33) polarizer means (31) supplying a polarization voltage to said generator means (33), maintaining means (34) for maintaining said polarization voltage connected to said generator means (33) and via switch means (321) to said polarizer means (31), **characterized in that** said switch means (321) can assume the following two positions in succession:
- a closed or adjustment position in which they connect said maintaining means (34) to said polarizer means (31) so that said maintaining means (34) acquire said polarization voltage supplied by said polarizer means (31); and
- an open or operating position in which they isolate said maintaining means (34) from said polarizer means (31), said maintaining means (34) supplying said previously acquired polarization voltage to said generator means (33) so that said generator means (33) generate at least one low-noise current pulse (51).

2. The device according to claim 1 **characterized in that** said polarizer means (31) and said generator means (33) together form a switched current mirror basic structure or a cascode current source basic structure.

3. The device according to claim 2 **characterized in that** said basic structure is duplicated to generate positive pulses and/or negative pulses.

4. The device according to any of claims 1 to 3 **characterized in that** said maintaining means (34) comprise at least one capacitive component.

5. The device according to any of claims 1 to 3 **characterized in that** said polarizer means (31) and said generator means (33) together forming a cascode current source type basic structure, possibly duplicated, **characterized in that** said maintaining means (34) comprise at least in part the gate capacitance of an MOS transistor in said generator means (33).

6. The device according to any of claims 1 to 5 **characterized in that** said switch means (321, 322a and 322b; 421, 422) comprise at least one switching transistor.

7. The device according to claim 6 **characterized in that** said switch means (321; 421) further comprise at least one filter resistor (45) shunting said at least one switching transistor.

8. A phase comparator **characterized in that** it comprises a current pulse generator device according to any of claims 1 to 7.

9. A synthesizer **characterized in that** it comprises a phase comparator according to claim 8.

10. Use in a radiocommunication terminal of a current pulse generator device according to any of claims 1 to 7, said switch means (321; 421) of said device assuming:
- said operating position when said terminal is in a transmit and/or receive phase; or
- said adjustment position when said terminal is in an inactive phase.
